# EUROPÄISCHE PATENTANMELDUNG

(11) **EP 4 653 109 A1**
(43) Veröffentlichungstag der Anmeldung: **26.11.2025**
(21) Anmeldenummer: 24177888.5
(22) Anmeldetag: 24.05.2024
(51) Int. Cl.: B21J 15/02, B21J 15/10, B21J 15/32, B21J 15/28, B25B 23/04, B23P 19/00

(54) **SETZWERKZEUG UND VERFAHREN ZUM SETZEN VON VERBINDUNGSELEMENTEN SOWIE ZUM ABSCHNEIDEN EINES MATERIALBANDS**

(71) Anmelder: Böllhoff Verbindungstechnik GmbH, 33649 Bielefeld (DE)
(72) Erfinder: HAESLER, Bernd, 33790 Halle (DE); AHLEMEYER, Fabian, 33334 Gütersloh (DE); DOEDTMANN, Kilian, 49565 Bramsche (DE); RÖSCHERT, Benjamin, 33189 Schlangen (DE); SCHIENSTOCK, Oliver, 33129 Delbrück (DE)
(74) Vertreter: HWP Intellectual Property

(57) **Zusammenfassung**

Die vorliegende Erfindung beschreibt ein Setzwerkzeug (1) zum Setzen von mit einem Materialband (5) bereitgestellten Verbindungselementen. Das Setzwerkzeug (1) umfasst einen C-Rahmen (10), eine an dem C-Rahmen (10) angeordnete Antriebseinheit mit einem Setzkopf (12), mit der der Setzkopf (12) linear in Richtung eines an dem C-Rahmen (10) gegenüber dem Setzkopf (12) angeordneten Gegenwerkzeugs (14) bewegbar ist, wodurch ein Setzhub (S) zwischen einer Setzposition zum Setzen des Verbindungselements und einer Aufnahmeposition zur Aufnahme eines nachfolgenden Verbindungselements von dem Materialband (5) definiert ist, einen Motor (16), insbesondere einen Rollenmotor, zum Versetzen des Materialbands (5), wobei der Motor (16) benachbart zum Setzkopf (12) angeordnet und mit dem Setzkopf (12) so verbunden ist, dass er relativ zum Setzkopf (12) starr angeordnet ist, eine Abschneidvorrichtung (20; 120) zum Abschneiden des Materialbands (5), die sich in Förderrichtung des Materialbands (5) hinter dem Motor (16) befindet und einen Schneidteil (22; 122) mit einer Klinge (24) sowie einen Auslöseteil (40; 140) umfasst, wobei der Schneidteil (22; 122) mit dem Setzkopf (12) verbunden ist, wodurch der Schneidteil (22; 122) relativ zum Setzkopf (12) starr angeordnet ist, und der Auslöseteil (40; 140) so mit dem Setzwerkzeug (1) verbunden ist, dass im Betrieb des Setzwerkzeugs (1) eine Relativbewegung zwischen Auslöseteil (40; 140) und Schneidteil (22; 122) vorhanden ist, wobei der Setzkopf (12) durch die Antriebseinheit in eine Schneidposition bewegbar ist, die von der Aufnahmeposition in einer Richtung entgegengesetzt zur Setzposition beabstandet ist und in der die Klinge (24) des Schneidteils (22; 122) das Materialband (5) aufgrund einer Betätigung durch den Auslöseteil (40; 140) quer zur Förderrichtung des Materialbands (5) schneidet.

Die Erfindung betrifft auch ein Verfahren zum Setzen von mit einem Materialband bereitgestellten Verbindungselementen.

## Beschreibung

### 1. Gebiet der Erfindung

Die vorliegende Erfindung betrifft ein Setzwerkzeug zum Setzen von mit einem Materialband bereitgestellten Verbindungselementen und ein Verfahren zum Setzen von mit einem Materialband bereitgestellten Verbindungselementen sowie zum Abschneiden des Materialbands.

### 2. Hintergrund der Erfindung

Setzwerkzeuge zum Setzen von Verbindungselementen sind im Stand der Technik in einer Vielzahl bekannt und werden beispielsweise im Bereich der Automobilherstellung verwendet. Solche Setzwerkzeuge bestehen üblicherweise aus einem C-Rahmen, an dem ein Setzkopf und ein Gegenwerkzeug befestigt sind.

Die Zufuhr der Verbindungselemente zu dem Setzkopf erfolgt beispielsweise mittels Gurt- oder Materialbändern, bei denen die Verbindungselemente entsprechend an dem Materialband oder Gurtband befestigt sind.

Ein solches System wird beispielsweise in WO 2018/189508 A1 beschrieben, zusammen mit verschiedenen Vorrichtungen und Verfahren zum Verbinden von Nietbändern. Zudem wird hierin ein Nietverbindungsclip erläutert. Dieser weist einen länglichen Körper auf, der mit einer Vielzahl von Vorsprüngen versehen ist. Die Vorsprünge gehen von einer Seite des länglichen Körpers aus und sind mit seitlich hervorstehenden Lippen versehen.

Bei diesen Setzwerkzeugen wird das Materialband von einer Ausgangs- oder Vorratsvorrichtung zum Setzkopf geführt. Der Setzkopf trennt das Verbindungselement im Rahmen des Setzvorgangs aus dem Materialband, so dass das Materialband an dieser Stelle ohne Verbindungselement vorliegt. Nun wird das Materialband weiterbewegt und ein neues Verbindungselement wird im Setzkopf angeordnet, so dass sich die obigen Schritte wiederholen.

Anhand dieses Grundprinzips ist erkennbar, dass sich in Förderrichtung des Materialbands hinter dem Setzkopf Materialband ohne Verbindungselemente, d.h. leeres Materialband, sammelt. Damit dieses leere Materialband nicht undefiniert im Raum vorhanden ist, wird es üblicherweise abgetrennt.

Zu den bekannten Vorgehensweisen zählen dabei eine manuelle Abtrennung durch einen Werker, aber auch druckluftbasierte Vorrichtungen sind bekannt, die mit einer Klinge das Materialband abtrennen. Gerade letztere Systeme sind jedoch nachteilig, da ein zusätzlicher Aktor und somit auch eine entsprechende Steuerung erforderlich ist.

Ein alternatives System ist aus EP 0 537 926 A1 bekannt. Hierin wird ein Montagewerkzeug zum Ablösen und Aufbringen von endlos aufgereihten, an einem Band oder Gurt befestigten Elementen an einer Montageposition beschrieben, bei dem sukzessive ein Element nach dem anderen vom Gurt getrennt und ausgeworfen wird. Der Gurt wird über ein umlaufendes endloses Förderband gelegt, welches das Band formschlüssig ergreift und beim Vorschub des Förderbandes mitnimmt. Das Förderband zusammen mit dem bestückten Gurt durchläuft einen Eintreibbereich zum Erfassen des Gurts vor der Montageposition und einen Austreibbereich zum Abführen des Restgurts nach der Montageposition. An der Montageposition wird der Gurt im Wesentlichen V-förmig um die Montageposition umgelenkt. Zudem ist bei diesem Montagewerkzeug eine Schneidvorrichtung vorhanden, die an den sich hin und her bewegenden Kolben gekoppelt ist.

Ein Nachteil dieser Ausgestaltung ist, dass das Materialband nach jedem Setzhub abgeschnitten wird. Ein anwendungsspezifisches Abtrennen ist somit nicht vorgesehen. Zudem fallen die abgetrennten Materialbandstücke an oder nahe zur Montageposition an, was ebenfalls nachteilig ist. Schließlich ist die Schneidvorrichtung im Gehäuse des Montagewerkzeugs vorgesehen, was sich nachteilig auf die Zugänglichkeit bei Wartungs- und Instandsetzungsarbeiten auswirkt.

Die Aufgabe der vorliegenden Erfindung ist daher, ein bekanntes Setzwerkzeug, bei dem Verbindungselemente mit einem Materialband bereitgestellt werden, im Hinblick auf eine Abschneidvorrichtung für das Materialband zu optimieren. Ebenso ist es eine Aufgabe der vorliegenden Erfindung, ein entsprechendes Verfahren bereitzustellen.

### 3. Zusammenfassung der Erfindung

Die obige Aufgabe wird gelöst durch ein Setzwerkzeug zum Setzen von mit einem Materialband bereitgestellten Verbindungselementen gemäß dem unabhängigen Patentanspruch 1 und ein Verfahren zum Setzen von mit einem Materialband bereitgestellten Verbindungselementen sowie zum Abschneiden des Materialbands gemäß dem unabhängigen Patentanspruch 8. Vorteilhafte Ausführungsformen und Weiterentwicklungen ergeben sich aus der nachfolgenden Beschreibung, den Zeichnungen sowie den anhängigen Patentansprüchen.

Ein erfindungsgemäßes Setzwerkzeug zum Setzen von mit einem Materialband bereitgestellten Verbindungselementen umfasst einen C-Rahmen, eine an dem C-Rahmen angeordnete Antriebseinheit mit einem Setzkopf, mit der der Setzkopf linear in Richtung eines an dem C-Rahmen gegenüber dem Setzkopf angeordneten Gegenwerkzeugs bewegbar ist, wodurch ein Setzhub zwischen einer Setzposition zum Setzen des Verbindungselements und einer Aufnahmeposition zur Aufnahme eines nachfolgenden Verbindungselements von dem Materialband definiert ist, einen Motor, insbesondere einen Rollenmotor, zum Versetzen des Materialbands, wobei der Motor benachbart zum Setzkopf angeordnet und mit dem Setzkopf so verbunden ist, dass er relativ zum Setzkopf starr angeordnet ist, eine Abschneidvorrichtung zum Abschneiden des Materialbands, die sich in Förderrichtung des Materialbands hinter dem Motor befindet und einen Schneidteil mit einer Klinge sowie einen Auslöseteil umfasst, wobei der Schneidteil mit dem Setzkopf verbunden ist, wodurch der Schneidteil relativ zum Setzkopf starr angeordnet ist, und der Auslöseteil ist so mit dem Setzwerkzeug verbunden, dass im Betrieb des Setzwerkzeugs eine Relativbewegung zwischen Auslöseteil und Schneidteil vorhanden ist, wobei der Setzkopf durch die Antriebseinheit in eine Schneidposition bewegbar ist, die von der Aufnahmeposition in einer Richtung entgegengesetzt zur Setzposition beabstandet ist und in der die Klinge des Schneidteils das Materialband aufgrund einer Betätigung durch den Auslöseteil quer zur Förderrichtung des Materialbands schneidet.

Zur besseren Nachvollziehbarkeit wird das erfindungsgemäße Setzwerkzeug anhand seiner Verwendung erläutert. Ausgangspunkt bildet hierbei das Setzwerkzeug, bei dem sich der Setzkopf in einer Aufnahmeposition befindet, wobei ein Verbindungselement bereits im Setzkopf angeordnet ist. Als Verbindungselemente kommen beispielsweise Nieten oder Schrauben infrage.

Um das Verständnis für die Funktionsweise weiter zu erhöhen, werden die Begriffe Setzposition und Aufnahmeposition zuerst definiert. Ausgangspunkt bildet die lineare Bewegung des Setzkopfs, die durch zwei Extremposition begrenzt wird, nämlich eine vollständig ausgefahrene Position und eine vollständig zurückgezogene oder eingefahrene Position. Bezogen auf den Abstand zwischen Setzkopf und dem gegenüber dem Setzkopf angeordneten Gegenwerkzeug ist dieser in der vollständig ausgefahrenen Position des Setzkopfs am kleinsten, während der Abstand zwischen Setzkopf und Gegenwerkzeug in der vollständig eingefahrenen Position des Setzkopfs am größten ist.

Bei der Setzposition des Setzkopfs handelt es sich um die Position, in der das Verbindungselement in ein Bauteil oder in die zu verbindenden Bauteile gesetzt werden kann. Der Setzkopf befindet sich somit in oder benachbart zu der vollständig ausgefahrenen Position. Zu beachten ist, dass die Setzposition in Abhängigkeit von dem jeweiligen Anwendungsfall variieren kann.

In der Aufnahmeposition ist der Setzkopf ausgehend von der Setzposition in Richtung der vollständig eingefahrenen Position versetzt angeordnet. Vorzugsweise ist in dieser Position ein neues Verbindungselement im Setzkopf angeordnet. Die lineare Bewegung zwischen der Setzposition und der Aufnahmeposition definiert einen Setzhub des Setzwerkzeugs. Anstelle des Begriffs der Aufnahmeposition könnte diese Position daher auch als Wendeposition bezeichnet werden.

Wie bereits oben angedeutet ist der Setzhub abhängig von der jeweiligen Anwendung. So ist beispielsweise bei einem längeren Verbindungselement die Aufnahme- oder Wendeposition weiter von der Setzposition entfernt als bei einem kürzeren Verbindungselement. Zudem ist der Setzhub von dem oder den Bauteilen abhängig, in das bzw. in die das Verbindungselement gesetzt werden soll.

Das Materialband mit den Verbindungselementen wird von einer Ausgabevorrichtung, wie beispielsweise einer Spule oder einem Bereitstellungsmodul, bereitgestellt, durch den Setzkopf geführt, läuft im Anschluss über den Motor und gelangt von dort aus zu der Abschneidvorrichtung, die in Förderrichtung des Materialbands somit hinter dem Motor angeordnet ist. Aufgrund der Verbindung von Motor und Schneidteil der Abschneidvorrichtung mit dem Setzkopf, vollziehen diese die Bewegung des Setzkopfs nach. Daher weisen Motor und Schneidteil bezogen auf den Setzkopf keine Relativbewegung zueinander auf und sind bezogen auf den Setzkopf starr angeordnet.

Der Vollständigkeit halber ist zu beachten, dass der Motor zum Versetzen des Materialbands das Materialband gleichzeitig mit dem Zurückbewegen des Setzkopfs in Richtung der Aufnahmeposition oder erst bei Erreichen der Aufnahmeposition versetzen kann. Vorzugsweise ist in der Aufnahmeposition vor einer erneuten Bewegung des Setzkopfs in Richtung der Setzposition ein Verbindungselement im Setzkopf angeordnet.

Nun wieder bezugnehmend auf den Startzustand wird der Verfahrensablauf mit dem erfindungsgemäßem Setzwerkzeug erläutert. So wird zunächst der Setzkopf mit dem darin angeordneten Verbindungselement des Materialbands durch die Antriebseinheit linear von der Aufnahmeposition in die Setzposition bewegt.

Mit der Antriebseinheit wird daher eine Setzkraft oder ein Drehmoment bereitgestellt, um den Setzkopf linear in Richtung des Gegenwerkzeugs und von diesem weg zu bewegen.

In der Setzposition erfolgt das Setzen des Verbindungselements. Im Anschluss daran wird der Setzkopf von der Setzposition in die Aufnahmeposition zurückbewegt. Während oder nach dem Verfahren des Setzkopfs von der Setzposition in die Aufnahmeposition wird der Motor zum Versetzen des Materialbands betätigt. Hierdurch wird ein weiteres oder neues Verbindungselement im Setzkopf angeordnet, so dass dieses in der Aufnahmeposition des Setzkopfs vorhanden ist.

Nun erfolgt das Setzen des neuen Verbindungselements analog.

Nachdem diese Schritte mehrfach ausgeführt wurden, ist in Förderrichtung des Materialbands hinter dem Motor und somit auch hinter der Abschneidvorrichtung entleertes Materialband vorhanden, d.h. Materialband ohne Verbindungselemente.

Zum Abschneiden dieses Materialbands wird der Setzkopf von der Antriebseinheit in die Schneidposition bewegt. Die Schneidposition befindet sich benachbart zu oder an der vollständig eingefahrenen Position des Setzkopfs. Somit ist die Schneidposition von der Aufnahmeposition in einer Richtung entgegengesetzt zur Setzposition beabstandet. Bezogen auf die Setzposition ist die Schneidposition daher weiter von der Setzposition entfernt als die Aufnahmeposition.

Die Bewegung des Setzkopfs in die Schneidposition bewirkt, dass der starr mit dem Setzkopf verbundene Schneidteil der Abschneidvorrichtung mit dem Auslöseteil der Abschneidvorrichtung in Eingriff gelangt. Dazu ist der Auslöseteil mit dem Setzwerkzeug so verbunden, dass im Betrieb des Setzwerkzeugs eine Relativbewegung zwischen Auslöseteil und Schneidteil vorhanden ist. Hierzu kann der Auslöseteil am Gehäuse des Setzkopfs, das starr mit dem C-Rahmen verbunden ist, am C-Rahmen oder an einer anderen Stelle befestigt sein, die keine von dem Setzkopf bestimmte Bewegung ausführt.

Durch den Eingriff des Schneidteils mit dem Auslöseteil wird die Klinge in Richtung des Materialbands bewegt und schneidet das Materialband quer zur Förderrichtung. Dazu weist die Schneidvorrichtung neben der Klinge vorzugsweise auch einen Gegenhalter auf. Auf diese Weise ist keine Spannung im bzw. Steifigkeit des Materialbands erforderlich, im Gegensatz zu Systemen nur mit Klinge.

Das erfindungsgemäße Setzwerkzeug nutzt daher eine Mechanik zur zweifachen Nutzung der Antriebseinheit. Denn diese bewegt jetzt nicht nur den Setzkopf, sondern wird auch zum Auslösen des Abtrennens des Materialbands verwendet. Hierdurch erübrigt sich eine weitere Aktorik, da die vorhandene Bewegungsenergie des Setzkopfs genutzt wird. Gerade durch diese Anordnung des Auslöseteils relativ zum Schneidteil ist das Setzwerkzeug besonders effizient, was nachfolgend auch unter Berücksichtigung der bevorzugten Ausführungsformen verdeutlicht wird.

Beim Anfahren der Schneidposition wird beispielsweise der vom Setzkopf mögliche maximale Hub ausgenutzt. Da dieser größer ist als der Setzhub, können Positionen außerhalb des Setzhubs zur Betätigung weiterer Mechanismen verwendet werden.

Zudem ist ein weiterer Vorteil dieses Setzwerkzeugs, dass das Materialband spezifisch für den jeweiligen Anwendungsfall abgetrennt werden kann, beispielsweise zu gewünschten Zeiten, nach einer gewünschten Anzahl von Setzvorgängen und/oder auf einen manuellen Befehl hin. Hierdurch wird die Effektivität des Setzwerkzeugs weiter gesteigert, da insbesondere die Prozesszeit verkürzt wird. Beispielsweise müssen die Setzvorgänge nicht zum Abtrennen des Materialbands unterbrochen werden und es ist auch keine Unterbrechung aufgrund eines manuellen Abschneidens des Materialbands erforderlich.

Schließlich ist es vorteilhaft, dass das Materialband nach dem Abschneiden bzw. Abtrennen nicht erneut in die Abschneidvorrichtung eingefädelt werden muss, da sich die relative Position zwischen Schneidteil der Abschneidvorrichtung und Setzkopf aufgrund der starren Verbindung und des Verfahrens des Schneidteils mit dem Setzkopf nicht ändert.

In einer bevorzugten Ausführungsform des Setzwerkzeugs umfasst das Setzwerkzeug weiterhin eine Steuerung, mit der über die Antriebseinheit die Schneidposition entfernt von der Aufnahmeposition gezielt ansteuerbar ist. Im Hinblick auf das mit der Steuerung ausgestattete Setzwerkzeug ist es besonders vorteilhaft, dass die Steuerung aufweist: eine Positionserfassung, mit der eine Position des Setzkopfs zur gezielten Ansteuerung der Schneidposition erfassbar ist, einen Zähler, wobei die Schneidposition in Abhängigkeit von dem Zähler ansteuerbar ist, und/oder einen Speicher zum Speichern der Programmierung des Setzwerkzeugs, eines Zählerstands bezüglich der Anzahl der Setzvorgänge und/oder von Positionsdaten des Setzkopfs.

Die Verwendung einer Steuerung dient zum Steuern der Antriebseinheit des Setzwerkzeugs. Gerade die vorteilhafte Kombination mit einer Positionserfassung ermöglicht die Steuerung des Setzwerkzeugs in Abhängigkeit von der genauen Position des Setzkopfs. Dies verbessert die Effektivität des Verfahrens und der Vorrichtung weiter. Zudem kann durch die Steuerung das Abtrennen des Materialbands an bestimmte Regeln geknüpft werden, unabhängig von dem Setzvorgang. So kann die Zahl der gesetzten Verbindungselemente erfasst werden, um bei Erreichen eines definierten Maximalwerts das Materialband abtrennen zu können. Die Schneidfunktion kann auch individuell, beispielsweise azyklisch, ausgelöst werden, je nach Arbeitsvorgang und/oder Zählerstand und/oder Betriebszeit. Dazu ist vorzugsweise der Speicher zum Speichern der Programmierung und/oder der Zählerstände und Positionen des Setzwerkzeugs bzw. des Setzkopfs vorgesehen.

In einer weiteren bevorzugten Ausführungsform des Setzwerkzeugs umfassen der Auslöseteil einen Nocken und der Schneidteil einen Vorsprung, insbesondere in Form einer Rolle, so dass bei einer Bewegung des Vorsprungs über den Nocken die Klinge in Richtung des Materialbands bewegt und das Materialband geschnitten wird. Die Kombination aus Vorsprung und Nocken macht eine weitere Aktorik überflüssig und stellt ein besonders robustes mechanisches System zur Abtrennung des Materialbands bereit. Dieses System ist insbesondere robust gegenüber Umwelteinflüssen im Vergleich zu Systemen, die eine eigene Aktorik und/oder Erfassung von Sensordaten aufweisen.

Im Rahmen der Ausgestaltung mit Nocken und Vorsprung ist es besonders vorteilhaft, dass der Schneidteil eine Platte mit der Klinge aufweist, wobei die Platte an einem Ende eine Drehachse aufweist und am anderen Ende mit der Rolle verbunden ist, so dass das Materialband durch eine Schwenkbewegung der Klinge schneidbar ist. Durch die schwenkbare Anordnung der Klinge wird die Hebelwirkung ausgenutzt. Zudem ist bei der Verwendung einer solchen Klinge ebenfalls ein Gegenhalter bevorzugt, sodass keine Spannung bzw. Steifigkeit des Materialbands erforderlich ist, im Gegensatz zu Schneidsystemen nur mit Klinge.

Alternativ zu der schwenkbar angeordneten Klinge ist auch eine rotierend angeordnete Klinge bevorzugt. Denn auch hierdurch ist das Abtrennen des Materialbands besonders effizient realisierbar. Zur Realisierung dieser Ausgestaltung ist es bevorzugt, dass der Vorsprung in Form einer Rolle als mit Zähnen versehene Rolle ausgebildet ist, wobei die Zähne über einen Teilumfang der Rolle bereitgestellt sind. Anstelle des Nockens am Auslöseteil ist eine Zahnschiene vorgesehen, die zu den Zähnen der Rolle passt. Die an einer anderen umfänglichen Position der mit Zähnen versehenen Rolle bereitgestellte Klinge führt daher bei Eingriff in die am Auslöseteil bereitgestellte Zahnschiene eine Drehbewegung aus.

Gemäß einer bevorzugten Ausführungsform des Setzwerkzeugs ist der Auslöseteil unabhängig vom Setzkopf bewegbar, vorzugsweise senkrecht zur Bewegungsrichtung des Setzkopfs, wodurch ein Zusammenwirken zwischen Auslöseteil und Schneidteil in der Schneidposition verhindert ist. Mit dieser bevorzugten Ausgestaltung kann der Auslöseteil zwischen einer Ruheposition und einer Eingriffsposition bewegt werden. In der Ruheposition befindet sich der Auslöseteil nicht in der Bewegungsbahn des Schneidteils, während er in der Eingriffsposition in der Bewegungsbahn angeordnet ist. Anders ausgedrückt ist der Auslöseteil in der Ruheposition so weit von dem Schneidteil entfernt, dass beispielsweise Nocken und Vorsprung oder Zähne und Zahnschiene nicht in Eingriff gelangen können.

Gerade diese Ausgestaltung ermöglicht, dass bei größeren Störkonturen die Antriebseinheit den Setzkopf in die vollständig zurückgefahrene Position bewegen kann, ohne dass das Materialband geschnitten wird. Zudem kann die Schneidposition aufgrund der Bewegbarkeit des Auslöseteils ebenfalls variiert und auf den jeweiligen Anwendungsfall angepasst werden. Insgesamt wird somit der Einsatzbereich des Setzwerkzeugs weiter vergrößert.

In einer weiteren bevorzugten Ausführungsform des Setzwerkzeugs weist das Setzwerkzeug eine Führung für das Schneidteil auf, die aus einer am Schneidteil befestigten Schiene sowie einer mit dem C-Rahmen verbundenen Gegenschiene besteht. Gerade die Verwendung eines Schienensystems als Führung führt zu einer Versteifung der Abschneidvorrichtung gegen ein Wegbiegen, insbesondere im Hinblick auf das Schneidteil sowie den Motor, der vorzugsweise ebenfalls an dieser Führung angeordnet ist. Denn gerade hierdurch ist ein definierter Abstand zwischen dem Motor und der Abschneidvorrichtung gegeben und muss daher nicht zusätzlich berücksichtigt werden. Dies vereinfacht die Anwendung des Setzwerkzeugs weiter.

Ein erfindungsgemäßes Verfahren zum Setzen von mit einem Materialband bereitgestellten Verbindungselementen sowie zum Abschneiden des Materialbands, insbesondere unter Verwendung des erfindungsgemäßen Setzwerkzeugs, umfasst die Schritte: Bewegen eines Setzkopfs mit einem darin angeordneten Verbindungselement des Materialbands von einer Aufnahmeposition in eine Setzposition, Setzen des Verbindungselements in der Setzposition, Zurückbewegen des Setzkopfs von der Setzposition in die Aufnahmeposition, Betätigen eines Motors, insbesondere eines Rollenmotors, zum Versetzen des Materialbands, der benachbart zum Setzkopf angeordnet und mit dem Setzkopf so verbunden ist, dass er relativ zum Setzkopf starr angeordnet ist, wodurch ein nachfolgendes Verbindungselement im Setzkopf in der Aufnahmeposition des Setzkopfs angeordnet wird, und Bewegen des Setzkopfs mit der Antriebseinheit in eine Schneidposition, die von der Aufnahmeposition in einer Richtung entgegengesetzt zur Setzposition beabstandet ist, wobei in der Schneidposition eine in Förderrichtung des Materialbands hinter dem Motor angeordnete Abschneidvorrichtung das Materialband quer zur Förderrichtung des Materialbands schneidet, wobei die Abschneidvorrichtung einen Schneidteil mit einer Klinge und einen Auslöseteil umfasst, wobei der Schneidteil mit dem Setzkopf verbunden ist, wodurch der Schneidteil relativ zum Setzkopf starr angeordnet ist, und der Auslöseteil so mit dem Setzwerkzeug verbunden ist, dass im Betrieb des Setzwerkzeugs eine Relativbewegung zwischen Auslöseteil und Schneidteil vorhanden ist, und in der Schneidposition schneidet die Klinge aufgrund einer Betätigung durch den Auslöseteil das Materialband quer zur Förderrichtung des Materialbands. Mit dem erfindungsgemäßen Verfahren wird somit ein Verbindungselement, das mit einem Materialband bereitgestellt wird, gesetzt und das Materialband anwendungsspezifisch abgeschnitten. Dieses Vorgehen lässt sich daher besonders effektiv in Kombination mit dem erfindungsgemäßen Setzwerkzeug umsetzen, so dass auf die obigen Ausführungen entsprechend verwiesen wird. Alternativ kann das Verfahren auf jedes Setzwerkzeug angewandt werden, das im Setzbetrieb nicht bei jedem Setzhub den maximalen Weg des Setzkopfs benötigt.

In einer bevorzugten Ausführungsform des Setzverfahrens wird der Setzkopf in die Schneidposition bewegt aufgrund von: einer Anzahl von Setzhüben zwischen Setzposition und Aufnahmeposition, wobei das Abschneiden nach zwei, vorzugsweise drei und besonders bevorzugt fünf, Setzhüben erfolgt, der Betriebszeit des Setzwerkzeugs, und/oder einem manuell ausgelösten Abschneidbefehl. Das auf ein Setzwerkzeug angewandte Verfahren ermöglicht somit eine für den spezifischen Anwendungsfall optimierte Steuerung des Setzwerkzeugs.

In einer weiteren bevorzugten Ausführungsform des Setzverfahrens weist das Setzverfahren vor oder gleichzeitig mit dem Bewegen des Setzkopfs in die Schneidposition den weiteren Schritt auf: Bewegen des Setzwerkzeugs zu einem Auffangbehälter für abgeschnittenes Materialband. Auf diese Weise kann das leere Materialband an einer Stelle gesammelt werden, was die Prozesszeit verkürzt.

Schließlich ist es bevorzugt, dass das Setzverfahren den weiteren Schritt aufweist: Bewegen des Auslöseteils der Abschneidvorrichtung in einer Richtung senkrecht zur Bewegungsrichtung des Setzkopfs von einer Eingriffsposition und in eine Ruheposition, wobei in der Ruheposition ein Zusammenwirken zwischen Auslöseteil und Schneidteil in der Schneidposition verhindert ist. Auf dieser Weise kann ein entsprechendes Setzwerkzeug auch die Schneidposition mit dem Setzkopf anfahren, ohne dass ein Schneidvorgang ausgeführt wird. Dies ist gerade dann besonders vorteilhaft, wenn der Setzkopf in die vollständig eingefahrene oder zurückgezogene Position bewegt werden soll, jedoch ohne das Materialband zu schneiden. Alternativ zu der Bewegung senkrecht zur Bewegungsrichtung des Setzkopfs ist eine variable Einstellung auch durch eine Bewegung des Auslöseteils parallel zur Bewegungsrichtung des Setzkopfs realisierbar. Daher ist auch diese Ausgestaltung besonders bevorzugt.

### 4. Kurzzusammenfassung der Zeichnungen

Nachfolgend wird die vorliegende Erfindung unter Bezugnahme auf die Zeichnungen detailliert beschrieben. Gleiche Bezugszeichen in den Zeichnungen bezeichnen dabei gleiche Bauteile und/oder Elemente. Es zeigen:
- Figur 1: eine Seitenansicht einer Ausführungsform eines erfindungsgemäßen Setzwerkzeugs in Verbindung mit einem Roboter,
- Figur 2: eine Schnittansicht der Ausführungsform des Setzwerkzeugs gemäß Fig. 1,
- Figur 3: eine Schnittansicht einer ersten Ausgestaltung einer Abschneidvorrichtung,
- Figur 4: eine Schnittansicht einer zweiten Ausgestaltung der Abschneidvorrichtung,
- Figur 5: eine Schnittansicht einer Ausführungsform des erfindungsgemäßen Setzwerkzeugs in der Aufnahmeposition,
- Figur 6: eine vergrößerte Ansicht eines Ausschnitts der Abschneidvorrichtung in der Position gemäß Fig. 5,
- Figur 7: eine Schnittansicht einer Ausführungsform des erfindungsgemäßen Setzwerkzeugs in der Setzposition,
- Figur 8: eine vergrößerte Ansicht eines Ausschnitts der Abschneidvorrichtung in der Position gemäß Fig. 7,
- Figur 9: eine Schnittansicht einer Ausführungsform des erfindungsgemäßen Setzwerkzeugs in der Schneidposition,
- Figur 10: eine vergrößerte Ansicht eines Ausschnitts der Abschneidvorrichtung in der Position gemäß Fig. 9,
- Figur 11: eine Seitenansicht einer Ausführungsform der Abschneidvorrichtung,
- Figur 12: eine Schnittansicht der Abschneidvorrichtung in der Aufnahmeposition des Setzwerkzeugs,
- Figur 13: eine Schnittansicht der Abschneidvorrichtung in der Schneidposition des Setzwerkzeugs,
- Figur 14: eine erste Schnittansicht der Abschneidvorrichtung zur Illustrierung der Relativbewegung zwischen Schneidteil und Auslöseteil,
- Figur 15: eine zweite Schnittansicht der Abschneidvorrichtung zur Illustrierung der Relativbewegung zwischen Schneidteil und Auslöseteil,
- Figur 16: eine dritte Schnittansicht der Abschneidvorrichtung zur Illustrierung der Relativbewegung zwischen Schneidteil und Auslöseteil,
- Figur 17: ein Flussdiagramm zur schematischen Darstellung einer Ausführungsform eines erfindungsgemäßen Verfahrens.

### 5. Detaillierte Beschreibung der bevorzugten Ausführungsformen

Zunächst bezugnehmend auf Figur 1 ist ein Setzwerkzeug 1 in Kombination mit einem Roboter 3 gezeigt. Das Setzwerkzeug 1 umfasst in bekannter Weise einen C-Rahmen 10, an dem eine Antriebseinheit mit Setzkopf 12 und ein Gegenwerkzeug 14 angeordnet ist.

Nun bezugnehmend auf Figur 2 wird der Aufbau des Setzwerkzeugs 1 unter besonderer Berücksichtigung des Setzkopfs 12 erläutert. Die durch das Setzwerkzeug 1 zu setzenden Verbindungselemente werden dem Setzkopf 12 mittels eines Materialbands 5 zugeführt. Als Verbindungselemente kommen beispielsweise Nieten oder Schrauben infrage.

Das Materialband 5 mit den Verbindungselementen wird von einer Ausgabevorrichtung, wie beispielsweise einer Spule oder einem Bereitstellungsmodul, bereitgestellt, durch den Setzkopf 12 geführt, läuft im Anschluss über einen Motor 16 und gelangt von dort aus zu einer Abschneidvorrichtung 20, die in Förderrichtung des Materialbands 5 somit hinter dem Motor 16 angeordnet ist.

Der Motor 16, insbesondere ein Rollenmotor, ist zum Versetzen des Materialbands 5 vorgesehen. Wie in Fig. 2 erkennbar, ist der Motor 16 benachbart zum Setzkopf 12 angeordnet und mit dem Setzkopf 12 so verbunden, dass er relativ zum Setzkopf 12 starr angeordnet ist. Im dargestellten Beispiel erfolgt dies über eine Führung 50, die aus einer Schiene und einer Gegenschiene besteht, was ebenfalls später verdeutlicht wird.

Schließlich weist das Setzwerkzeug 1 eine Abschneidvorrichtung 20 zum Abschneiden des Materialbands 5 auf. Die Abschneidvorrichtung 20 befindet sich in Förderrichtung des Materialbands 5 hinter dem Motor 16 und umfasst einen Schneidteil 22 mit einer Klinge 24 sowie einen Auslöseteil 40.

Der Schneidteil 22 ist mit dem Setzkopf 12 verbunden, so dass der Schneidteil 22 relativ zum Setzkopf 12 starr angeordnet ist. In der dargestellten Ausführungsform wird dies mittels der Führung 50 realisiert, die aus einer Schiene und einer Gegenschiene besteht. Beispielsweise ist die Schiene an dem Schneidteil 22 und somit auch am Motor 16 befestigt, während die Gegenschiene beispielsweise mit dem C-Rahmen 10, dem Gehäuse des Setzkopfs 12 oder einer anderen nicht mit oder durch den Setzkopf bewegten Einheit verbunden ist.

Gerade die Verwendung eines Schienensystems als Führung 50 führt zu einer Versteifung der Abschneidvorrichtung 20 gegen ein Wegbiegen, insbesondere im Hinblick auf das Schneidteil 22 sowie den Motor 16. Ein weiterer Vorteil einer solchen Führung 50 ist, dass ein definierter Abstand zwischen dem Motor 16 und der Abschneidvorrichtung 20 gegeben ist und daher keine Änderung im Abstand berücksichtigt werden muss.

Der Auslöseteil 40 ist so mit dem Setzwerkzeug 1 verbunden, dass im Betrieb des Setzwerkzeugs 1 eine Relativbewegung zwischen Auslöseteil 40 und Schneidteil 22 vorhanden ist. Dies kann durch eine Befestigung am Gehäuse des Setzkopfs 12, am C-Rahmen 10 oder einer anderen Stelle, die bei einer Bewegung des Setzkopfs 12 nicht durch den Setzkopf 12 bewegt wird, realisiert werden. Die Befestigung des Auslöseteils 40 kann fix oder beweglich sein, solange eine Relativbewegung zwischen Auslöseteil 40 und Schneidteil 22 realisierbar ist. Auch dies wird später erläutert, insbesondere unter Bezugnahme auf die Figuren 14 bis 16.

Bevor nun die Funktionsweise des Setzwerkzeugs 1 anhand des Betriebs erläutert wird, werden anhand der Figuren 3 und 4 verschiedene Ausgestaltungen der Abschneidvorrichtung 20 diskutiert.

In der Ausführungsform gemäß Figur 3 ist die Abschneidvorrichtung 20 aus Figur 2 vergrößert gezeigt. In dieser Ausgestaltung umfasst der Auslöseteil 40 einen Nocken 42. Der Schneidteil 22 weist eine Platte 32 mit der Klinge 24 sowie einem Vorsprung 26 auf. Die Platte 32 umfasst an einem Ende eine Drehachse 34 und ist am anderen Ende mit dem Vorsprung 26 verbunden. Vorteilhafterweise besteht der Vorsprung 26 aus einer Rolle 28, was später unter Bezugnahme auf die Figuren 5 bis 13 und insbesondere die Figuren 11 bis 13 verdeutlicht wird.

Sobald der Vorsprung 26 in Richtung des Pfeils nach oben bewegt wird und mit dem Nocken 42 in Eingriff gelangt, wird die Patte 32 und damit die Klinge 24 um die Drehachse 34 geschwenkt und das Materialband 5 wird getrennt oder geschnitten.

Um dieses Vorgehen zu vereinfachen ist gegenüber der Klinge 24 ein Gegenhalter 36 vorgesehen. Daher ist keine Spannung bzw. Steifigkeit des Materialbands 5 erforderlich, im Gegensatz zu Schneidsystemen nur mit Klinge 24.

In der alternativen Ausführungsform der Abschneidvorrichtung 120 weist der Schneidteil 122 eine mit Zähnen 130 versehene Rolle 128 auf. Die Zähne 130 sind über einen Teilumfang der Rolle 128 bereitgestellt. Der Auslöseteil 140 weist einen Abschnitt mit einer Zahnschiene 144 auf. Hieraus resultiert dieselbe Funktionsweise wie oben diskutiert, denn sobald die Zähne 130 der Rolle 128 mit der Zahnschiene 144 in Eingriff gelangen, wird die Rolle 128 um die Drehachse 134 gedreht, wodurch das Materialband 5 abgetrennt wird.

Beide Ausgestaltungen der Abschneidvorrichtung 20 nutzen daher eine Hebelwirkung aus. Zudem erübrigt die Kombination aus Vorsprung 26 und Nocken 42 bzw. Zähnen 130 und Zahnschiene 144 eine weitere Aktorik und stellt ein besonders robustes mechanisches System zur Abtrennung des Materialbands 5 bereit. Dieses System ist insbesondere robust gegenüber Umwelteinflüssen im Vergleich zu Systemen, die eine eigene Aktorik und/oder Erfassung von Sensordaten aufweisen.

Durch die Antriebseinheit ist der Setzkopf 12 linear in Richtung hin zu und weg von dem Gegenwerkzeug 14 bewegbar. Diese lineare Bewegung des Setzkopfs 12 wird durch zwei Extremposition begrenzt, nämlich einer vollständig ausgefahrenen Position und einer vollständig zurückgezogenen oder eingefahrenen Position. Bezogen auf den Abstand zwischen Setzkopf 12 und dem gegenüber dem Setzkopf 12 angeordneten Gegenwerkzeug 14 ist dieser in der vollständig ausgefahrenen Position des Setzkopfs 12 somit am kleinsten, während der Abstand zwischen Setzkopf 12 und Gegenwerkzeug 14 in der vollständig eingefahrenen Position des Setzkopfs 12 am größten ist.

Bei der Setzposition des Setzkopfs 12 handelt es sich um die Position, in der das Verbindungselement in ein Bauteil oder in die zu verbindenden Bauteile gesetzt werden kann. Der Setzkopf 12 befindet sich somit in oder benachbart zu der vollständig ausgefahrenen Position. Zu beachten ist, dass die Setzposition in Abhängigkeit von dem jeweiligen Anwendungsfall variieren kann. Beispielhaft wird in diesem Zusammenhang auf die Darstellung in den Figuren 7 und 8 verwiesen, die den Setzkopf 12 bzw. die Abschneidvorrichtung 20 in der Setzposition zeigen.

In der Aufnahmeposition ist der Setzkopf 12 ausgehend von der Setzposition in Richtung der vollständig eingefahrenen Position versetzt angeordnet. Die lineare Bewegung zwischen der Setzposition und der Aufnahmeposition definiert einen Setzhub S des Setzwerkzeugs 1, wie er in Figur 2 angedeutet ist. Alternativ kann die Aufnahmeposition daher auch als Wendeposition bezeichnet werden, da an dieser Stelle eine Änderung der Bewegungsrichtung des Setzkopfs 12 im Rahmen der Durchführung eines Setzhubs S erfolgt. In der Aufnahme- oder Wendeposition ist vorzugsweise ein neues Verbindungselement im Setzkopf 12 angeordnet, wobei zur Illustrierung auf die Figuren 5 und 6 verwiesen wird, die den Setzkopf 12 bzw. die Abschneidvorrichtung 20 in der Aufnahme- oder Wendeposition zeigen.

Der Setzhub S ist abhängig von der jeweiligen Anwendung. So ist beispielsweise bei einem längeren Verbindungselement die Aufnahmeposition weiter von der Setzposition entfernt als bei einem kürzeren Verbindungselement. Zudem ist der Setzhub S von dem oder den Bauteilen abhängig, in das bzw. in die das Verbindungselement gesetzt werden soll.

Aufgrund der Verbindung von Motor 16 und Schneidteil 22 der Abschneidvorrichtung 20 mit dem Setzkopf 12 aufgrund der Führung 50, vollziehen diese die Bewegung des Setzkopfs 12 nach. Daher weisen Motor 16 und Schneidteil 22 bezogen auf den Setzkopf 12 keine Relativbewegung zueinander auf und sind bezogen auf den Setzkopf 12 starr angeordnet.

Nun bezugnehmend auf die Figuren 5 bis 10 wird die Funktionsweise des Setzwerkzeugs 1 verdeutlicht.

Figur 5 zeigt das Setzwerkzeug 1 in der Aufnahmeposition, wobei Figur 6 eine vergrößerte Ansicht des Auslöseteils 40 aus Figur 5 zeigt.

Ausgehend von dieser Aufnahmeposition wird der Setzkopf 12 zunächst mit dem darin angeordneten Verbindungselement des Materialbands 5 durch die Antriebseinheit linear in die Setzposition bewegt. Mit der Antriebseinheit wird daher eine Setzkraft oder ein Drehmoment bereitgestellt, um den Setzkopf 12 linear in Richtung des Gegenwerkzeugs 14 und von diesem weg zu bewegen.

In der Setzposition, die in Figur 7 für das Setzwerkzeug 1 und in Figur 8 für das Auslöseteil 40 der Abschneidvorrichtung 20 gezeigt ist, erfolgt das Setzen des Verbindungselements. Da der Schneidteil 22 zusammen mit dem Setzkopf 12 bewegt wird, befindet sich der Schneidteil 22 entfernt von dem Auslöseteil 40.

Im Anschluss an das Setzen wird der Setzkopf 12 von der Setzposition in die Aufnahmeposition zurückbewegt. Während oder nach dem Verfahren des Setzkopfs 12 von der Setzposition in die Aufnahmeposition wird der Motor 16 zum Versetzen des Materialbands 5 betätigt. Hierdurch wird ein weiteres oder neues Verbindungselement im Setzkopf 12 angeordnet, so dass dieses in der Aufnahme- oder Wendeposition vorhanden ist. Nun erfolgt das Setzen des neuen Verbindungselements analog.

Nachdem diese Schritte mehrfach ausgeführt wurden ist in Förderrichtung des Materialbands 5 hinter dem Motor 16 und somit auch hinter der Abschneidvorrichtung 20 entleertes Materialband 5 vorhanden, d.h. Materialband 5 ohne Verbindungselemente.

Zum Abschneiden dieses Materialbands 5 wird der Setzkopf 12 von der Antriebseinheit in die Schneidposition bewegt. Dies ist in Figur 9 für das Setzwerkzeug 1 und in Figur 10 für die Abschneidvorrichtung 20 gezeigt.

Die Schneidposition befindet sich benachbart zu oder an der vollständig eingefahrenen Position des Setzkopfs 12. Somit ist die Schneidposition von der Aufnahmeposition in einer Richtung entgegengesetzt zur Setzposition beabstandet. Bezogen auf die Setzposition ist die Schneidposition daher weiter von der Setzposition entfernt als die Aufnahmeposition.

Die Bewegung des Setzkopfs 12 in die Schneidposition bewirkt, dass der mit dem Setzkopf 12 verbundene Schneidteil 22 der Abschneidvorrichtung 20 mit dem Auslöseteil 40 der Abschneidvorrichtung 20 in Eingriff gelangt, wie oben ausgeführt.

Durch den Eingriff des Schneidteils 22 mit dem Auslöseteil 40 wird die Klinge 24 in Richtung des Materialbands 5 bewegt und schneidet das Materialband 5 quer zur Förderrichtung.

Das Setzwerkzeug 1 nutzt daher eine Mechanik zur zweifachen Nutzung der Antriebseinheit. Denn diese bewegt jetzt nicht nur den Setzkopf 12, sondern wird auch zum Auslösen des Abtrennens des Materialbands 5 verwendet. Hierdurch erübrigt sich eine weitere Aktorik, da die vorhandene Bewegungsenergie des Setzkopfs 12 genutzt wird. Gerade durch die Anordnung des Auslöseteils 40 relativ zum Schneidteil 22 ist das Setzwerkzeug 1 besonders effizient.

Beim Anfahren der Schneidposition kann beispielsweise der vom Setzkopf 12 mögliche maximale Hub ausgenutzt werden. Da dieser größer ist als der Setzhub S, können Positionen außerhalb des Setzhubs S zur Betätigung weiterer Mechanismen verwendet werden.

Zudem ist ein weiterer Vorteil dieses Setzwerkzeugs 1, dass das Materialband 5 spezifisch für den jeweiligen Anwendungsfall abgetrennt werden kann, beispielsweise zu gewünschten Zeiten, nach einer gewünschten Anzahl von Setzvorgängen und/oder auf einen manuellen Befehl hin. Hierdurch wird die Effektivität des Setzwerkzeugs 1 weiter gesteigert, da insbesondere die Prozesszeit verkürzt wird. Beispielsweise müssen die Setzvorgänge nicht zum Abtrennen des Materialbands 5 unterbrochen werden und es ist auch keine Unterbrechung aufgrund eines manuellen Abschneidens des Materialbands 5 erforderlich.

Schließlich ist es vorteilhaft, dass das Materialband 5 nach dem Abschneiden bzw. Abtrennen nicht erneut in die Abschneidvorrichtung 20 eingefädelt werden muss, da sich die relative Position zwischen Schneidteil 22 der Abschneidvorrichtung 20 und Setzkopf 12 aufgrund der starren Verbindung und des Verfahrens des Schneidteils 22 mit dem Setzkopf 12 nicht ändert.

Um die Möglichkeiten des Setzwerkzeugs 1 optimal nutzen zu können, ist vorzugsweise eine Steuerung vorgesehen, mit der über die Antriebseinheit die Schneidposition entfernt von der Aufnahmeposition gezielt ansteuerbar ist. Im Hinblick auf das mit der Steuerung ausgestattete Setzwerkzeug 1 ist es besonders vorteilhaft, dass die Steuerung aufweist: eine Positionserfassung, mit der eine Position des Setzkopfs 12 zur gezielten Ansteuerung der Schneidposition erfassbar ist, einen Zähler, wobei die Schneidposition in Abhängigkeit von dem Zähler ansteuerbar ist, und/oder einen Speicher zum Speichern der Programmierung des Setzwerkzeugs 1, eines Zählerstands bezüglich der Anzahl der Setzvorgänge und/oder von Positionsdaten des Setzkopfs 12.

Die Verwendung einer Steuerung dient vorzugsweise zum Steuern der Antriebseinheit des Setzwerkzeugs 1. Gerade die vorteilhafte Kombination mit einer Positionserfassung ermöglicht die Steuerung des Setzwerkzeugs 1 in Abhängigkeit von der genauen Position des Setzkopfs 12. Dies verbessert die Effektivität des Verfahrens und der Vorrichtung weiter.

Zudem kann durch die Steuerung das Abtrennen des Materialbands 5 an bestimmte Regeln geknüpft werden, unabhängig von dem Setzvorgang. So kann die Zahl der gesetzten Verbindungselemente erfasst werden, um bei Erreichen eines definierten Maximalwerts das Materialband 5 schneiden bzw. abtrennen zu können. Die Schneidfunktion kann auch individuell, beispielsweise azyklisch, ausgelöst werden, je nach Arbeitsvorgang und/oder Zählerstand und/oder Betriebszeit. Dazu ist vorzugsweise der Speicher zum Speichern der Programmierung/Regeln und/oder von Zählerständen und Positionen des Setzwerkzeugs 1 bzw. des Setzkopfs 12 vorgesehen.

Zur Verdeutlichung zeigen die Figuren 11 bis 13 die Abschneidvorrichtung 20 in verschiedenen Ansichten. Während Figur 11 eine perspektivische Ansicht der Abschneidvorrichtung 20 bereitstellt, zeigt Figur 12 eine Schnittansicht in der Aufnahmeposition und Figur 13 eine Schnittansicht in der Schneidposition des Setzkopfs 12. Als Vorsprung 26 am Schneidteil 22 wird in dieser Ausgestaltung eine Rolle 28 verwendet. Dies unterstützt die Bewegung des Schneidteils 22 relativ zum Auslöseteil 40.

Nun bezugnehmend auf die Figuren 14 bis 16 werden besonders bevorzugte Varianten der Abschneidvorrichtung 20 diskutiert. Gemeinsam ist diesen Vorrichtungen, dass der Auslöseteil 40 ebenfalls beweglich angeordnet ist, allerdings nicht an die Bewegung des Setzkopfs 12 gekoppelt ist. Hierdurch wird die Flexibilität des Setzwerkzeugs 1 weiter erhöht.

Wie beispielsweise in Figur 14 dargestellt, ist der Auslöseteil 40 senkrecht zur Bewegungsrichtung des Setzkopfs 12 bewegbar. Hierdurch kann ein Zusammenwirken zwischen Auslöseteil 40 und Schneidteil 22 in der Schneidposition verhindert werden. Anders ausgedrückt kann der Auslöseteil 40 zwischen einer Ruheposition und einer Eingriffsposition bewegt werden. In der Ruheposition befindet sich der Auslöseteil 40 nicht in der Bewegungsbahn des Schneidteils 22, während er in der Eingriffsposition in der Bewegungsbahn angeordnet ist.

Hierdurch wird ermöglicht, dass gerade bei größeren Störkonturen der miteinander zu verbindenden Bauteile die Antriebseinheit den Setzkopf 12 in die vollständig zurückgefahrene Position bewegen kann, ohne dass das Materialband 5 geschnitten wird. Dies vergrößert den Einsatzbereich des Setzwerkzeugs 12 weiter.

Neben der Bewegung des Auslöseteils 40 senkrecht zur Bewegungsrichtung des Setzkopfs 12 ist auch eine diagonale Bewegung realisierbar. Hierzu wird auf Figur 15 verwiesen.

Schließlich und gemäß der in Figur 16 gezeigten Möglichkeit kann der Auslöseteil 40 auch parallel zur Bewegungsrichtung des Setzkopfs 12 bewegbar am Setzwerkzeug 1 angeordnet sein. Hierdurch kann die Schneidposition vorteilhaft auf die jeweilige Anwendung angepasst werden.

Nun bezugnehmend auf Figur 17 wird ein schematischer Verfahrensablauf eines Verfahrens zum Setzen von mit einem Materialband 5 bereitgestellten Verbindungselementen sowie zum Abschneiden des Materialbands 5 erläutert. In einem ersten Schritt A wird ein Setzkopf 12 mit einem darin angeordneten Verbindungselement des Materialbands 5 von einer Aufnahmeposition in eine Setzposition bewegt. Danach erfolgt in Schritt B ein Setzen des Verbindungselements in der Setzposition.

Nach dem Setzen wird der Setzkopf 12 von der Setzposition in die Aufnahmeposition zurückbewegt (Schritt C) und der Motor 16 zum Versetzen des Materialbands 5 wird betätigt (Schritt D). Der Motor 16 ist dazu benachbart zum Setzkopf 12 angeordnet und mit dem Setzkopf 12 so verbunden ist, dass er relativ zum Setzkopf 12 starr angeordnet ist. Hierdurch wird oder ist ein nachfolgendes Verbindungselement im Setzkopf 12 in der Aufnahme- oder Wendeposition des Setzkopfs 12 angeordnet.

Diese Schritte werden nun wiederholt, so dass leeres Materialband 5 hinter dem Motor 16 und somit auch hinter der Abschneidvorrichtung 20, 120 vorhanden ist. Diese Materialband 5 kann zunächst gesammelt werden, so dass es nicht nach jedem Setzvorgang abgetrennt wird bzw. werden muss.

Erst in Schritt E erfolgt schließlich ein Bewegen des Setzkopfs 12 mit der Antriebseinheit in eine Schneidposition, die von der Aufnahmeposition in einer Richtung entgegengesetzt zur Setzposition beabstandet ist. Dies erfolgt in Abhängigkeit von einer Anzahl von Setzhüben S zwischen Setzposition und Aufnahmeposition, wobei das Abschneiden nach zwei, vorzugsweise drei und besonders bevorzugt fünf, Setzhüben S erfolgt, der Betriebszeit des Setzwerkzeugs 1, und/oder einem manuell ausgelösten Abschneidbefehl wird der Setzkopf 12 in eine Schneidposition bewegt.

In der Schneidposition schneidet eine in Förderrichtung des Materialbands 5 hinter dem Motor 16 angeordnete Abschneidvorrichtung 20, 120 das Materialband 5 quer zur Förderrichtung des Materialbands 5. Die Abschneidvorrichtung 20, 120 umfasst dazu einen Schneidteil 22, 122 mit einer Klinge 24 und einen Auslöseteil 40, 140. Der Schneidteil 22, 122 ist mit dem Setzkopf 12 verbunden, wodurch der Schneidteil 22, 122 relativ zum Setzkopf 12 starr angeordnet ist. Der Auslöseteil 40, 140 ist so mit dem Setzwerkzeug 1 verbunden, dass im Betrieb des Setzwerkzeugs 1 eine Relativbewegung zwischen Auslöseteil 40, 140 und Schneidteil 22, 122 vorhanden ist. In der Schneidposition schneidet die Klinge 24 aufgrund einer Betätigung durch den Auslöseteil 40, 140 das Materialband 5 quer zur Förderrichtung des Materialbands 5.

Vorteilhafterweise wird das Setzwerkzeug 1 in Schritt F zu einem Auffangbehälter für abgeschnittenes Materialband 5 bewegt. Dies kann vor oder gleichzeitig mit dem Bewegen des Setzkopfs 12 in die Schneidposition erfolgen. Auf diese Weise kann das leere Materialband 5 an einer Stelle gesammelt werden, was die Prozesszeit verkürzt.

Mit dem Verfahren wird somit ein Verbindungselement, das mit einem Materialband 5 bereitgestellt wird, gesetzt und das Materialband 5 anwendungsspezifisch abgeschnitten. Dieses Vorgehen lässt sich daher besonders effektiv in Kombination mit einer Ausführungsform des erfindungsgemäßen Setzwerkzeugs 1 umsetzen, wie es oben beschrieben wurde. Daher wird auf die obigen Ausführungen entsprechend verwiesen. Alternativ kann das Verfahren auf jedes Setzwerkzeug 1 angewandt werden, das im Setzbetrieb nicht bei jedem Setzhub S den maximalen Weg des Setzkopfs 12 benötigt.

Besonders bevorzugt kann das Auslöseteil 40, 140 der Abschneidvorrichtung 20, 120 in einer Richtung senkrecht zur Bewegungsrichtung des Setzkopfs 12 von einer Eingriffsposition und in eine Ruheposition bewegt werden. In der Ruheposition ist ein Zusammenwirken zwischen Auslöseteil 40, 140 und Schneidteil 20, 120 in der Schneidposition verhindert. Dementsprechend können Auslöseteil 40, 140 und Schneidteil 20, 120 der Abschneidvorrichtung nur in der Eingriffsposition des Auslöseteils in Eingriff gelangen. Auf dieser Weise kann ein entsprechendes Setzwerkzeug 1 auch die Schneidposition mit dem Setzkopf 12 anfahren, ohne dass ein Schneidvorgang ausgeführt wird. Dies ist gerade dann besonders vorteilhaft, wenn der Setzkopf 12 in die vollständig eingefahrene oder zurückgezogene Position bewegt werden soll, jedoch ohne das Materialband 5 zu schneiden. Alternativ zu der Bewegung senkrecht zur Bewegungsrichtung des Setzkopfs 12 ist eine variable Einstellung auch durch eine Bewegung des Auslöseteils 40, 140 parallel zur Bewegungsrichtung des Setzkopfs 12 realisierbar, wie oben diskutiert.

### 6. Bezugszeichenliste

- 1: Setzwerkzeug
- 3: Roboter
- 5: Materialband

- 10: C-Rahmen
- 12: Setzkopf
- 14: Gegenwerkzeug
- 16: Motor
- 20: Abschneidvorrichtung
- 22: Schneidteil
- 24: Klinge
- 26: Vorsprung
- 28: Rolle
- 32: Platte
- 34: Drehachse
- 36: Gegenhalter

- 40: Auslöseteil
- 42: Nocken

- 50: Führung

- 120: Abschneidvorrichtung
- 122: Schneidteil
- 128: Rolle
- 130: Zähne
- 134: Drehachse

- 140: Auslöseteil
- 144: Zahnschiene

- S: Setzhub

## Patentansprüche

1. Ein Setzwerkzeug (1) zum Setzen von mit einem Materialband (5) bereitgestellten Verbindungselementen, umfassend:
a) einen C-Rahmen (10),
b) eine an dem C-Rahmen (10) angeordnete Antriebseinheit mit einem Setzkopf (12), mit der der Setzkopf (12) linear in Richtung eines an dem C-Rahmen (10) gegenüber dem Setzkopf (12) angeordneten Gegenwerkzeugs (14) bewegbar ist, wodurch ein Setzhub (S) zwischen einer Setzposition zum Setzen des Verbindungselements und einer Aufnahmeposition zur Aufnahme eines nachfolgenden Verbindungselements von dem Materialband (5) definiert ist,
c) einen Motor (16), insbesondere einen Rollenmotor, zum Versetzen des Materialbands (5), wobei der Motor (16) benachbart zum Setzkopf (12) angeordnet und mit dem Setzkopf (12) so verbunden ist, dass er relativ zum Setzkopf (12) starr angeordnet ist,
d) eine Abschneidvorrichtung (20; 120) zum Abschneiden des Materialbands (5), die sich in Förderrichtung des Materialbands (5) hinter dem Motor (16) befindet und einen Schneidteil (22; 122) mit einer Klinge (24) sowie einen Auslöseteil (40; 140) umfasst,
e) wobei der Schneidteil (22; 122) mit dem Setzkopf (12) verbunden ist, wodurch der Schneidteil (22; 122) relativ zum Setzkopf (12) starr angeordnet ist, und
f) der Auslöseteil (40; 140) so mit dem Setzwerkzeug (1) verbunden ist, dass im Betrieb des Setzwerkzeugs (1) eine Relativbewegung zwischen Auslöseteil (40; 140) und Schneidteil (22; 122) vorhanden ist, wobei
g) der Setzkopf (12) durch die Antriebseinheit in eine Schneidposition bewegbar ist, die von der Aufnahmeposition in einer Richtung entgegengesetzt zur Setzposition beabstandet ist und in der die Klinge (24) des Schneidteils (22; 122) das Materialband (5) aufgrund einer Betätigung durch den Auslöseteil (40; 140) quer zur Förderrichtung des Materialbands (5) schneidet.

2. Das Setzwerkzeug (1) gemäß Patentanspruch 1, die weiterhin eine Steuerung umfasst, mit der über die Antriebseinheit die Schneidposition entfernt von der Aufnahmeposition gezielt ansteuerbar ist.

3. Das Setzwerkzeug (1) gemäß Patentanspruch 2, wobei die Steuerung aufweist:
a) eine Positionserfassung, mit der eine Position des Setzkopfs (12) zur gezielten Ansteuerung der Schneidposition erfassbar ist,
b) einen Zähler, wobei die Schneidposition in Abhängigkeit von dem Zähler ansteuerbar ist, und/oder
c) einen Speicher zum Speichern der Programmierung des Setzwerkzeugs (1), eines Zählerstands bezüglich der Anzahl der Setzvorgänge und/oder von Positionsdaten des Setzkopfs (12).

4. Das Setzwerkzeug (1) gemäß einem der vorhergehenden Patentansprüche, wobei der Auslöseteil (40) einen Nocken (42) und der Schneidteil (22) einen Vorsprung (26), insbesondere in Form einer Rolle (28), umfasst, so dass bei einer Bewegung des Vorsprungs (26) über den Nocken (42) die Klinge (24) in Richtung des Materialbands (5) bewegt und das Materialband (5) geschnitten wird.

5. Das Setzwerkzeug (1) gemäß Patentanspruch 4, wobei der Schneidteil (22) eine Platte (32) mit der Klinge (24) aufweist, wobei die Platte (32) an einem Ende eine Drehachse (34) aufweist und am anderen Ende mit dem Vorsprung (26) verbunden ist, so dass das Materialband (5) durch eine Schwenkbewegung der Klinge (24) schneidbar ist.

6. Das Setzwerkzeug (1) gemäß einem der vorhergehenden Patentansprüche 1 bis 3, wobei der Auslöseteil (140) einen Abschnitt mit Zahnschiene (144) und der Schneidteil (122) eine Rolle (128) umfasst, die die Klinge (24) aufweist und an einem Teilumfang mit Zähnen (130) versehen ist, so dass bei einem Eingriff der Zähne (130) der Rolle (128) in die Zahnschiene (144) die Klinge (24) in Richtung des Materialbands (5) gedreht und das Materialband (5) geschnitten wird.

7. Das Setzwerkzeug (1) gemäß einem der vorhergehenden Patentansprüche, wobei der Auslöseteil (40; 140) unabhängig vom Setzkopf (12) bewegbar ist, insbesondere senkrecht zur Bewegungsrichtung des Setzkopfs (12), wodurch ein Zusammenwirken zwischen Auslöseteil (40; 140) und Schneidteil (22; 122) in der Schneidposition verhindert ist.

8. Das Setzwerkzeug (1) gemäß einem der vorhergehenden Patentansprüche, das eine Führung (50) für den Schneidteil (22; 122) aufweist, die aus einer am Schneidteil (22; 122) befestigten Schiene sowie einer mit dem C-Rahmen (10) verbundenen Gegenschiene besteht.

9. Ein Verfahren zum Setzen von mit einem Materialband (5) bereitgestellten Verbindungselementen sowie zum Abschneiden des Materialbands (5), insbesondere unter Verwendung des Setzwerkzeugs (1) gemäß einem der vorhergehenden Patentansprüche, umfassend die Schritte:
a) Bewegen (Schritt A) eines Setzkopfs (12) mit einem darin angeordneten Verbindungselement des Materialbands (5) von einer Aufnahmeposition in eine Setzposition,
b) Setzen (Schritt B) des Verbindungselements in der Setzposition,
c) Zurückbewegen (Schritt C) des Setzkopfs (12) von der Setzposition in die Aufnahmeposition,
d) Betätigen (Schritt D) eines Motors (16), insbesondere eines Rollenmotors, zum Versetzen des Materialbands (5), der benachbart zum Setzkopf (12) angeordnet und mit dem Setzkopf (12) so verbunden ist, dass er relativ zum Setzkopf (12) starr angeordnet ist, wodurch ein nachfolgendes Verbindungselement im Setzkopf (12) in der Aufnahmeposition des Setzkopfs (12) angeordnet wird, und
e) Bewegen (Schritt E) des Setzkopfs (12) mit der Antriebseinheit in eine Schneidposition, die von der Aufnahmeposition in einer Richtung entgegengesetzt zur Setzposition beabstandet ist, wobei in der Schneidposition eine in Förderrichtung des Materialbands (5) hinter dem Motor (16) angeordnete Abschneidvorrichtung (20; 120) das Materialband (5) quer zur Förderrichtung des Materialbands (5) schneidet, wobei die Abschneidvorrichtung (20; 120) einen Schneidteil (22; 122) mit einer Klinge (24) und einen Auslöseteil (40; 140) umfasst, wobei der Schneidteil (22; 122) mit dem Setzkopf (12) verbunden ist, wodurch der Schneidteil (22; 122) relativ zum Setzkopf (12) starr angeordnet ist, und der Auslöseteil (40; 140) so mit dem Setzwerkzeug (1) verbunden ist, dass im Betrieb des Setzwerkzeugs (1) eine Relativbewegung zwischen Auslöseteil (40; 140) und Schneidteil (22; 122) vorhanden ist, und in der Schneidposition schneidet die Klinge (24) aufgrund einer Betätigung durch den Auslöseteil (40; 140) das Materialband (5) quer zur Förderrichtung des Materialbands (5).

10. Das Setzverfahren gemäß Patentanspruch 9, wobei der Setzkopf (12) in die Schneidposition bewegt wird aufgrund von:
f1) einer Anzahl von Setzhüben zwischen Setzposition und Aufnahmeposition, wobei das Abschneiden nach zwei, vorzugsweise drei und besonders bevorzugt fünf, Setzhüben erfolgt,
f2) der Betriebszeit des Setzwerkzeugs (1), und/oder
f3) einem manuell ausgelösten Abschneidbefehl.

11. Das Setzverfahren gemäß Patentanspruch 9 oder 10, das vor oder gleichzeitig mit dem Bewegen des Setzkopfs (12) in die Schneidposition den weiteren Schritt aufweist:
g) Bewegen (Schritt F) des Setzwerkzeugs zu einem Auffangbehälter für abgeschnittenes Materialband.

12. Das Setzverfahren gemäß einem der Patentansprüche 9 bis 11, das den weiteren Schritt aufweist:
h) Bewegen des Auslöseteils (40; 140) der Abschneidvorrichtung (20; 120) relativ zum Setzkopf (12), vorzugsweise in einer Richtung senkrecht zur Bewegungsrichtung des Setzkopfs (12), von einer Eingriffsposition und in eine Ruheposition, wobei in der Ruheposition ein Zusammenwirken zwischen Auslöseteil (40; 140) und Schneidteil (22; 122) in der Schneidposition verhindert ist.
